# FASCICULE DE BREVET EUROPEEN

(11) **EP 0 927 855 B1**
(45) Date de publication et mention de la délivrance du brevet: **19.03.2003**
(21) Numéro de dépôt: 98403122.9
(22) Date de dépôt: 10.12.1998
(51) Int. Cl.: F23L 11/02, F23N 1/04

(54) **Procédé de fonctionnement d'un appareil de production de chaleur à mélange de gaz, et appareil pour la mise en oeuvre de ce procédé**
Verfahren zur Steuerung eines Gasheizgerätes und Gerät zur Durchführung des Verfahrens
Method for controlling a gas heater and apparatus for carrying out the method

(30) Priorité: 05.01.1998 FR 9800021
(43) Date de publication de la demande: 07.07.1999
(73) Titulaire: GAZ DE FRANCE (SERVICE NATIONAL), F-75017 Paris (FR)
(72) Inventeur: Laplace, Thierry, 93210 La Plaine Saint Denis (FR); Raidelet, Jean-Jacques, 94100 Saint Maur des Fosses (FR)
(74) Mandataire: Lerner, François

(56) Documents cités:
- EP-A- 0 685 689
- DE-U- 9 401 894
- US-A- 5 012 793

## Description

Le domaine de l'invention est celui des appareils de production de chaleur à mélange d'air comburant et de gaz combustible tels que les chaudières pour maison individuelle ou pour immeuble, ainsi que leur procédé de fonctionnement.

Dans ce domaine, on connaît en particulier les chaudières de type étanche à conduits dissociés (dites de type C5) d'alimentation en air comburant et d'évacuation des produits de combustion. De façon générale (mais d'autres configurations sont envisageables), le conduit d'alimentation débouche en façade du bâtiment (maison individuelle, immeuble) tandis que le conduit d'évacuation débouche sur le toit. Avec cette solution, on travaille avec un différentiel de pression important entre l'entrée de l'air comburant et la sortie des produits de combustion (gaz). Or un appareil étanche traditionnel ne peut pas à l'heure actuelle fonctionner correctement alors qu'une dépression supérieure à environ 100 Pa est appliquée sur le conduit d'évacuation des produits de combustion.

Ainsi, la différence de pression appliquée aux bornes de l'appareil génère un flux d'air à travers le corps de chauffe. Cette dépression est détectée (à partir d'un certain seuil) par un dispositif de contrôle d'air de l'appareil lors des contrôles de sécurité effectués avant chaque démarrage. Ce flux est alors interprété par l'appareil comme une simulation d'alimentation en air comburant du corps de chauffe, et l'appareil n'est pas autorisé à démarrer. L'appareil est donc caractérisé par un débit seuil transitant à travers le corps de chauffe à l'arrêt (ou encore une dépression régnant à l'intérieur du conduit d'évacuation des gaz de combustion) au-delà duquel son démarrage est impossible.

Dans EP-A-0 685 689, il est par ailleurs proposé un appareil plus performant dans lequel :
a) avant d'alimenter le corps de chauffe de l'appareil en air comburant, et alors que l'appareil de production de chaleur est encore à l'arrêt, on met en relation les conduits d'alimentation en air comburant et d'évacuation des gaz de combustion, par l'intermédiaire d'une conduite de dérivation, et on place dans cette conduite un organe mobile d'obturation qui s'ouvre pour faire passer une partie de l'air comburant du conduit d'alimentation vers le conduit d'évacuation,
b) on alimente le corps de chauffe en air comburant par l'intermédiaire du conduit d'alimentation, et en gaz combustible,
c) on réalise l'allumage des gaz mélangés à l'intérieur du corps de chauffe pour faire s'enflammer le mélange de gaz de façon à amorcer la phase de combustion,
d) et on poursuit la phase de combustion du mélange à l'intérieur du corps de chauffe de façon à produire de la chaleur en laissant sortir les gaz de combustion par le conduit d'évacuation tout en continuant d'alimenter le corps de chauffe en mélange de gaz.

Dans US-A-5 012 793 est décrit un appareil de production de chaleur du type "étanche" équipé de conduits d'arrivée d'air comburant et de sortie de gaz combustible qui sont coaxiaux et mis en relation au niveau d'un clapet destiné à réguler la pression d'air comburant arrivant dans l'enceinte du brûleur en dérivant en partie de l'air comburant du conduit d'alimentation vers le conduit de sortie des fumées.

Ainsi, on réduit le débit traversant l'appareil au-dessous du débit seuil précité, en particulier au démarrage et lorsqu'une dépression de plus de 100 Pa est appliquée au conduit d'évacuation.

Il faut toutefois que le système mis en oeuvre ne perturbe pas le fonctionnement normal de l'appareil dans toute autre configuration de fonctionnement.

En relation avec cela, l'invention a pour objet d'apporter une solution permettant d'augmenter les pertes de charge du circuit de combustion par création de turbulences dans le conduit d'évacuation des gaz de combustion, tout en réduisant le flux d'air traversant le corps de chauffe. Un but visé est également une solution facile à mettre en oeuvre, peu contraignante, et qui implique peu ou pas de modification de l'appareil, étant adaptable sur tout type d'appareil étanche, en particulier de type C5.

Précisément, la solution de l'invention prévoit en particulier que l'organe mobile d'obturation est placé à l'intérieur de la conduite de dérivation de telle sorte qu'en position ouverte, il empiète sur le conduit d'évacuation des gaz de combustion de façon à réduire sa section de passage.

Selon une considération complémentaire, l'organe mobile comprendra de préférence un volet et on choisira de placer ce volet à l'intérieur de la conduite de dérivation dans sa partie située à proximité immédiate du conduit d'évacuation des gaz de combustion. Cette solution permet de réduire les phénomènes acoustiques de battement du volet contre les parois de la conduite de dérivation, et est plus efficace.

Selon une autre considération, on pourra ouvrir l'organe mobile d'obturation lorsque, avant l'étape a), on dépassera un certain seuil de dépression à l'intérieur de la conduite d'évacuation des gaz de combustion. Ainsi, il sera possible de s'adapter à différentes conditions d'implantation de l'appareil selon la hauteur du conduit d'évacuation des gaz de combustion et/ou les conditions météorologiques (plus ou moins de vent).

Typiquement, au moins avant l'étape a) on pourra prévoir d'ouvrir l'organe mobile d'obturation et de le laisser ouvert tant que la dépression d'air détectée à l'intérieur du conduit d'évacuation des gaz de combustion sera supérieure à environ 50 Pa.

Selon une autre considération, lorsque l'étape b) sera terminée (appareil en fonctionnement) et que la dépression dans le conduit d'évacuation s'atténuera, l'organe mobile d'obturation de la conduite de dérivation se refermera de telle sorte que l'air comburant ne passe plus au travers de cette dernière. Ainsi, l'appareil fonctionnera normalement une fois allumé et l'organe mobile d'obturation ne gênera pas ce fonctionnement. Cette solution évite aussi aux gaz de combustion de transiter du conduit d'évacuation vers le conduit d'alimentation par l'intermédiaire de la conduite de dérivation.

L'invention concerne aussi un appareil de production de chaleur utilisant un gaz combustible et un gaz comburant et comprenant un conduit d'alimentation en air comburant, un conduit d'évacuation des produits de combustion et un corps de chauffe, caractérisé en ce qu'il comprend en outre:
- des moyens d'allumage des gaz mélangés à l'intérieur du corps de chauffe,
- des moyens de détection de flamme à l'intérieur du corps de chauffe,
- une conduite de dérivation permettant de mettre en relation les conduits d'alimentation et d'évacuation,
- et un organe mobile d'obturation de ladite conduite pouvant être fermé au repos ou ouvert

Selon une caractéristique complémentaire, ledit organe d'obturation comprendra de préférence au moins un volet qui, en position ouverte, pourra s'étendre au moins en partie à l'intérieur du conduit d'évacuation des gaz de combustion. Cette solution simple à mettre en oeuvre évite les problèmes acoustiques liés au battement du volet dans le cas où celui-ci serait placé proche du conduit d'alimentation en air comburant et permet d'augmenter les pertes de charge du corps de chauffe lorsqu'une dépression importante est appliquée au conduit d'évacuation.

Selon un aspect complémentaire et comme déjà expliqué précédemment, on choisira de préférence de placer ledit volet à l'intérieur de la conduite de dérivation, dans la partie de celle-ci située la plus proche du conduit d'évacuation des gaz de combustion.

L'invention et sa mise en oeuvre apparaîtront encore plus clairement à l'aide de la description qui va suivre, faite en référence aux dessins dans lesquels :
- la figure 1 est une vue de face d'un appareil de production de chaleur,
- la figure 2 est un détail de cet appareil,
- la figure 3 est une vue en coupe de la figure 2.

Sur la figure 1, on voit une chaudière 1 de type étanche, installée par exemple dans une maison individuelle. Cette chaudière 1 comprend un corps de chauffe 10, autrement dit une enceinte alimentée en air comburant par l'intermédiaire d'un conduit 30 d'alimentation et en gaz combustible (par exemple par l'intermédiaire du réseau de gaz de ville) jusqu'à un brûleur 12 (une rampe par exemple) de façon à produire des flammes 15 source de chaleur. L'air comburant est par exemple aspiré à l'aide d'un ventilateur 20 placé en amont du corps de chauffe 10 selon le sens de circulation de l'air (flèches F1). Au-delà de ce ventilateur 20, le corps de chauffe 10 est relié à un conduit 40 d'évacuation des gaz de combustion relié lui aussi à l'extérieur de la maison, débouchant typiquement sur son toit, mais séparé du conduit 30 d'alimentation.

Entre le conduit 30 d'alimentation et le conduit 40 d'évacuation, une conduite 50 de dérivation est disposée de façon à pouvoir mettre en relation ces conduits 30 et 40. Un volet 60 mobile est placé à l'intérieur de cette conduite 50 (voir figure 2), dans la partie de celle-ci située la plus proche du conduit 40 d'évacuation, et l'obture totalement dans sa position fermée (traits pleins de la figure 2). Ce volet peut basculer selon la flèche pour prendre la position illustrée en traits pointillés. Ainsi, dans son état ouvert le volet 60 vient se placer en partie à l'intérieur du conduit 40 d'évacuation de façon à ne pas battre contre la paroi de la conduite de dérivation et à réduire le flux d'air traversant ledit conduit 40 d'évacuation et le corps de chauffe 10.

Ainsi, avant d'alimenter le corps de chauffe 10 en air comburant, et alors que l'appareil 1 de production de chaleur est encore à l'arrêt (état physique mesuré par exemple à l'aide d'une électrode d'ionisation 90), si la dépression P régnant dans le conduit 40 d'évacuation est supérieure à une valeur seuil Ps d'environ 50 Pa, alors le volet 60 s'ouvre de lui-même car il est attiré par cette dépression. Ce volet 60 doit donc être conçu pour commencer à s'ouvrir dès que ce débit seuil est dépassé. Pour cela, sa forme ainsi que la répartition de sa masse seront prévues pour qu'il obture de façon étanche la conduite de dérivation en position fermée, et pour qu'il ne nécessite pas de moyens annexes de déplacement pour s'ouvrir. De cette façon, la dépression diminue (c'est-à-dire que le débit d'air circulant dans le corps de chauffe s'abaisse), et on peut alors allumer l'appareil et amorcer la phase combustion du mélange de gaz. Tant que la dépression est supérieure à 50 Pa, le volet reste ouvert et on n'enclenche pas l'allumage de l'appareil. Typiquement, cet allumage consiste en la production d'une étincelle proche du brûleur 12 de gaz, par exemple à l'aide d'une électrode 100.

Une fois le mélange de gaz enflammé, l'appareil 1 adopte un régime de combustion stable et les gaz de combustion sont évacués à l'aide du ventilateur 20 dans le conduit 40 d'évacuation tandis que l'on continue d'alimenter le corps de chauffe 10 en mélange de gaz. Le volet 60 revient alors de lui-même sous son propre poids dans sa position fermée, de sorte que tout l'air comburant passe dans le corps de chauffe et les gaz de combustion ne remontent pas du conduit d'évacuation vers le conduit d'alimentation via la conduite de dérivation, évitant ainsi de polluer cet air comburant

D'autres variantes de réalisation non représentées peuvent être envisagées.

Ainsi, le ventilateur peut être placé en aval du brûleur de façon à aspirer l'air comburant et à orienter les gaz de combustion en direction du conduit d'évacuation.

L'organe mobile d'obturation peut prendre d'autres formes. Par exemple, il peut s'agir de deux volets en demi-cercle pivotant, soit dans le même sens (de façon à venir empiéter sur le conduit d'évacuation), soit en sens contraire l'un par rapport à l'autre. Il peut aussi s'agir d'une soupape se déplaçant axialement à l'intérieur de la conduite de dérivation et dont une partie vient empiéter sur le conduit d'évacuation en position ouverte afin d'augmenter les pertes de charges. Enfin, il peut s'agir d'une membrane souple munie de fines fentes (réalisée sans enlèvement de matière) qui, dans l'état normalement fermé de la membrane, ne laissent pas passer d'air, et qui, lorsque la membrane est bombée en empiétant en partie sur le conduit d'évacuation, sont ouvertes.

Selon un autre mode de réalisation non représenté, les deux conduits 30 et 40 peuvent aussi être disposés l'un à l'intérieur de l'autre, tout en étant séparés (conception de type étanche). Dans ce cas, la conduite de dérivation pourra consister en un orifice percé dans la paroi du conduit interne (conduit d'évacuation des gaz de combustion), ledit orifice étant alors équipé d'un organe d'obturation tel qu'un volet basculant autour d'un axe. Lorsque celui-ci est ouvert, les conduits sont donc mis en relation et la dépression régnant à l'intérieur du conduit d'évacuation diminue de façon à pouvoir allumer l'appareil.

Enfin, l'organe d'obturation peut être piloté électroniquement en fonction de la dépression P régnant à l'intérieur du conduit 40 d'évacuation des gaz de combustion, et être ouvert lorsqu'un certain débit seuil Ps de dépression est atteint. Des moyens de détection de la dépression P régnant à l'intérieur du conduit d'évacuation (du type pressostat) peuvent ainsi être reliés à des moyens de commande dudit organe (du type moteur ou levier).

## Revendications

1. Procédé de fonctionnement d'un appareil (1) de production de chaleur utilisant un gaz combustible et un gaz comburant, telle qu'une chaudière, l'appareil comprenant pour cela un conduit (30) d'alimentation en air comburant, un conduit (40) d'évacuation des produits de combustion dissocié dudit conduit d'alimentation et disposé à l'écart de celui-ci, et un corps de chauffe (10), ledit procédé comprenant les étapes suivantes :
a) avant d'alimenter le corps de chauffe (10) en air comburant, et alors que l'appareil (1) de production de chaleur est encore à l'arrêt, on met en relation les conduits d'alimentation (30) en air comburant et d'évacuation (40) des gaz de combustion, par l'intermédiaire d'une conduite (50) de dérivation, et on place dans cette conduite (50) un organe (60) mobile d'obturation qui s'ouvre pour faire passer une partie de l'air comburant du conduit (30) d'alimentation vers le conduit (40) d'évacuation,
b) on alimente le corps de chauffe (10) en air comburant par l'intermédiaire du conduit (30) d'alimentation, et en gaz combustible,
c) on réalise l'allumage des gaz mélangés à l'intérieur du corps de chauffe (10) pour faire s'enflammer le mélange de gaz de façon à amorcer la phase de combustion,
d) et on poursuit la phase de combustion du mélange à l'intérieur du corps de chauffe (10) de façon à produire de la chaleur en laissant sortir les gaz de combustion par le conduit (40) d'évacuation tout en continuant d'alimenter le corps de chauffe (10) en mélange de gaz,
**caractérisé en ce que** l'on place l'organe (60) mobile d'obturation à l'intérieur de la conduite (50) de dérivation de telle sorte qu'en position ouverte, il empiète sur le conduit (40) d'évacuation des gaz de combustion de façon à réduire sa section de passage.

2. Procédé selon la revendication 1, **caractérisé en ce que** l'organe (60) mobile comprenant au moins un volet (60), on place ce volet (60) à l'intérieur de la conduite (50) de dérivation dans sa partie située à proximité immédiate du conduit (40) d'évacuation des gaz de combustion.

3. Procédé selon l'une quelconque des revendications précédentes, **caractérisé en ce que**, pour allumer l'appareil (1) dans l'étape a), on ouvre l'organe (60) mobile d'obturation lorsque, avant l'étape a), on dépasse un certain seuil Ps de dépression P à l'intérieur de la conduite (40) d'évacuation des gaz de combustion.

4. Procédé selon la revendication 3, **caractérisé en ce que**, au moins avant l'étape a) on ouvre l'organe (60) mobile d'obturation et on le laisse ouvert tant que la dépression P que l'on détecte à l'intérieur du conduit (40) d'évacuation des gaz de combustion est supérieure à environ 50 Pa.

5. Procédé selon l'une quelconque des revendications précédentes, **caractérisé en ce que**, lorsque l'étape b) est terminée, on referme l'organe (60) mobile d'obturation de la conduite (50) de dérivation de sorte que l'air comburant ne passe plus par cette dernière.

6. Appareil (1) de production de chaleur utilisant un gaz combustible et un gaz comburant, comprenant :
- un conduit (30) d'alimentation en air comburant,
- un conduit (40) d'évacuation des produits de combustion dissocié du conduit d'alimentation et disposé à l'écart de celui-ci,
- un corps de chauffe (10),
- des moyens (100) d'allumage des gaz mélangés à l'intérieur du corps de chauffe (10) pour faire s'enflammer ce mélange,
- des moyens (90) de détection de flamme à l'intérieur du corps de chauffe (10),
- une conduite (50) de dérivation permettant de mettre en relation les conduits d'alimentation (30) et d'évacuation (40),
- et un organe (60) mobile d'obturation de ladite conduite (50) pouvant être fermé au repos ou ouvert
**caractérisé en ce que** ledit organe (60) d'obturation s'étend au moins en partie à l'intérieur du conduit (40) d'évacuation des gaz de combustion lorsqu'il est en position ouverte de façon à réduire sa section de passage.

7. Appareil selon la revendication 6, **caractérisé en ce que** ledit organe (60) d'obturation comprend au moins un volet (60) qui est placé à l'intérieur de la conduite (50) de dérivation, dans la partie de celle-ci située la plus proche du conduit (40) d'évacuation des gaz de combustion.

## Patentansprüche

1. Verfahren für den Betrieb eines Gerätes (1) zur Erzeugung von Wärme unter Verwendung eines brennbaren und eines die Verbrennung bewirkenden Gases, wie z.B. eines Kessels, wobei das Gerät hierfür eine Zuführleitung (30) für die Verbrennung bewirkende Luft, eine Entleerungsleitung (40) für Verbrennungsprodukte, die von der Zuführleitung getrennt ist und im Abstand von dieser angeordnet ist, und einen Heizkörper (10) aufweist, wobei das Verfahren die folgenden Schritte aufweist:
a) vor dem Beschicken des Heizkörpers (10) mit die Verbrennung bewirkender Luft und während das Gerät (1) zur Erzeugung von Wärme noch nicht in Betrieb ist, bringt man die Zuführleitung (30) mit für Verbrennung bewirkende Luft und die Entleerungsleitung (40) für Verbrennungsgase mittels einer Umgehungsleitung (50) in Verbindung und bringt in diese Leitung (50) eine bewegliche Verschlußeinrichtung (60) an, die sich öffnet, um einen Teil der die Verbrennung bewirkenden Luft der Zuführleitung (30) zu der Entleerungsleitung (40) hin passieren zu lassen,
b) man beschickt den Heizkörper (10) mittels der Zuführleitung (30) mit die Verbrennung bewirkender Luft und mit brennbarem Gas,
c) man realisiert die Zündung der gemischten Gase im Inneren des Heizkörpers (10), um sich das Gasgemisch derart entzünden zu lassen, daß die Verbrennungsphase beginnt,
d) man setzt die Verbrennungsphase des Gemisches im Inneren des Heizkörpers (10) derart fort, daß Wärme erzeugt wird, wobei man die Verbrennungsgase durch die Entleerungsleitung (40) austreten läßt und man zugleich damit fortfährt, den Heizkörper (10) mit Gasgemisch zu beschicken,
**dadurch gekennzeichnet, daß** man die bewegliche Verschlußeinrichtung (60) im Inneren der Umgehungsleitung (50) derart anbringt, daß sie in offener Position in die Entleerungsleitung (40) für die Verbrennungsgase derart eingreift, daß ihr Durchgangsquerschnitt verringert wird.

2. Verfahren nach Anspruch 1, **dadurch gekennzeichnet, daß** die bewegliche Einrichtung (60) mindestens eine Klappe (60) aufweist, wobei man diese Klappe (60) im Inneren der Umgehungsleitung (50) in ihrem Teil anbringt, der in unmittelbarer Nähe der Entleerungsleitung (40) für die Verbrennungsgase liegt.

3. Verfahren nach einem der vorhergehenden Ansprüche, **dadurch gekennzeichnet, daß** man zum Zünden des Gerätes (1) in dem Schritt a) die bewegliche Verschlußeinrichtung (60) öffnet, wenn man vor dem Schritt a) eine bestimmte Stufe Ps an Unterdruck P im Inneren der Entleerungsleitung (40) für die Verbrennungsgase überschreitet.

4. Verfahren nach Anspruch 3, **dadurch gekennzeichnet, daß** man mindestens vor dem Schritt
a) die bewegliche Verschlußeinrichtung (60) öffnet und sie geöffnet läßt, solange der Unterdruck P, den man im Inneren der Entleerungsleitung (40) für Verbrennungsgase erfaßt, größer als etwa 50 Pa ist.

5. Verfahren nach einem der vorhergehenden Ansprüche, **dadurch gekennzeichnet, daß** man, wenn der Schritt b) beendet ist, die bewegliche Verschlußeinrichtung (60) der Umgehungsleitung (50) derart wieder schließt, daß die Verbrennung bewirkende Luft nicht mehr durch diese letztere hindurchgeht.

6. Gerät (1) zur Erzeugung von Wärme unter Verwendung eines brennbaren und eines die Verbrennung bewirkenden Gases, mit:
- einer Zuführleitung (30) für die Verbrennung bewirkende Luft,
- einer Entleerungsleitung (40) für Verbrennungsprodukte, die von der Zuführleitung getrennt und im Abstand von dieser angeordnet ist,
- einem Heizkörper (10),
- Zündungsmitteln (100) für die gemischten Gase im Inneren des Heizkörpers (10), um sich dieses Gemisch entzünden zu lassen,
- Erfassungsmitteln (90) der Flamme im Inneren des Heizkörpers (10),
- einer Umgehungsleitung (50), welche es erlaubt, die Zuführleitung (30) und die Entleerungsleitung (40) in Verbindung zu bringen,
- und einer beweglichen Verschlußeinrichtung (60) der Leitung (50), die in Ruhe geschlossen und geöffnet werden kann,
**dadurch gekennzeichnet, daß** sich die Verschlußeinrichtung mindestens teilweise in das Innere der Entleerungsleitung (40) für Verbrennungsgase erstreckt, wenn sie sich in geöffneter Position befindet, um ihren Durchgangsquerschnitt zu verringern.

7. Gerät nach Anspruch 6, **dadurch gekennzeichnet, daß** die Verschlußeinrichtung (60) mindestens eine Klappe (60) aufweist, die im Inneren der Umgehungsleitung (50) in dem Teil derselben angeordnet ist, welcher der Entleerungsleitung (40) für die Verbrennungsgase am nächsten liegt.

## Claims

1. Method for operating an apparatus (1) for the production of heat using a fuel gas and an oxidant gas, such as a boiler, the apparatus for that purpose comprising a duct (30) for supplying oxidant air, a duct (40) for evacuating the combustion products which is separate from the supply duct and is arranged spaced therefrom, and a heating body (10), the method comprising the following steps:
a) before supplying the heating body (10) with oxidant air, and while the apparatus (1) for the production of heat is still not in operation, the ducts for supplying (30) oxidant air and for evacuating (40) the combustion gases are brought into communication with one another by means of a bypass pipe (50), and there is positioned in that pipe (50) a movable closing member (60) which opens in order to cause some of the oxidant air to pass from the supply duct (30) to the evacuation duct (40),
b) the heating body (10) is supplied with oxidant air by way of the supply duct (30), and with fuel gas,
c) the mixed gases are lit inside the heating body (10) to cause the gas mixture to ignite in order to initiate the combustion stage,
d) and the stage of combustion of the mixture is continued inside the heating body (10) in order to produce heat, allowing the combustion gases to leave via the evacuation duct (40) while continuing to supply the heating body (10) with gas mixture,
**characterised in that** the movable closing member (60) is positioned inside the bypass pipe (50) in such a manner that, in the open position, it encroaches on the duct (40) for evacuating the combustion gases in order to reduce the cross-section of flow thereof.

2. Method according to claim 1, **characterised in that**, since the movable member (60) comprises at least one flap (60), that flap (60) is positioned inside the portion of the bypass pipe (50) that is located in the immediate vicinity of the duct (40) for evacuating the combustion gases.

3. Method according to either of the preceding claims, **characterised in that**, in order to light the apparatus (1) in step a), the movable closing member (60) is opened when, before step a), a specific threshold Ps of partial vacuum P is exceeded inside the duct (40) for evacuating the combustion gases.

4. Method according to claim 3, **characterised in that**, at least before step a), the movable closing member (60) is opened and it is left open as long as the partial vacuum P detected inside the duct (40) for evacuating the combustion gases is higher than approximately 50 Pa.

5. Method according to any one of the preceding claims, **characterised in that**, when step b) is complete, the movable member (60) for closing the bypass pipe (50) is closed again so that the oxidant air no longer passes by way of that pipe.

6. Apparatus (1) for the production of heat using a fuel gas and an oxidant gas, comprising:
- a duct (30) for supplying oxidant air,
- a duct (40) for evacuating the combustion products which is separate from the supply duct and is arranged spaced therefrom,
- a heating body (10),
- means (100) for lighting the mixed gases inside the heating body (10) in order to cause the mixture to ignite,
- means (90) for detecting flames inside the heating body (10),
- a bypass pipe (50) enabling the supply duct (30) and the evacuation duct (40) to be brought into communication with one another,
- and a movable member (60) for closing the pipe (50), which member may be closed in the resting state or open,
**characterised in that** the closing member (60) extends at least partially inside the duct (40) for evacuating the combustion gases when it is in the open position in order to reduce the cross-section of flow thereof.

7. Apparatus according to claim 6, **characterised in that** the closing member (60) comprises at least one flap (60) which is positioned inside the bypass pipe (50) in the portion of the latter located closest to the duct (40) for evacuating the combustion gases.
